# EUROPÄISCHE PATENTANMELDUNG

(11) **EP 4 593 204 A1**
(43) Veröffentlichungstag der Anmeldung: **30.07.2025**
(21) Anmeldenummer: 24209515.6
(22) Anmeldetag: 29.10.2024
(51) Int. Cl.: H01R 13/426, H01R 13/506, H01R 24/40, H01R 13/58, H01R 43/20, H01R 103/00, H01R 13/533, H01R 13/52

(54) **STECKVERBINDER UND MONTAGEVERFAHREN FÜR EINEN STECKVERBINDER**

(30) Priorität: 24.01.2024 DE 102024102059
(71) Anmelder: MD Elektronik GmbH, 84478 Waldkraiburg (DE)
(72) Erfinder: Keindl, Florian, 84453 Mühldorf am Inn (DE); Mirz, Sebastian, 84559 Kraiburg am Inn (DE); Andert, Alexander, 84478 Waldkraiburg (DE)

(57) **Zusammenfassung**

Die vorliegende Erfindung betrifft einen Steckverbinder (1) für eine Leitung (2) aufweisend: ein Gehäuse (10), eine Durchgangsöffnung (12), die in dem Gehäuse (10) entlang einer ersten Richtung (X) zwischen einer ersten Seite und einer zweiten Seite (S2) ausgebildet ist, einen Kontaktträger (20), der in die Durchgangsöffnung (12) einführbar ist, zum Befestigen der Leitung (2) in dem Gehäuse (10), wobei der Kontaktträger (20) erste Befestigungsmittel (21) aufweist, mit denen der Kontaktträger (20) an der Leitung (2) befestigt werden kann, und die ersten Befestigungsmittel (21) starr oder flexibel ausgebildet sind, und der Kontaktträger (20) separate zweite Befestigungsmittel (22) aufweist, mit denen der Kontaktträger (20) in dem Gehäuse (10) befestigt werden kann, und die zweiten Befestigungsmittel (22) flexibel ausgebildet sind. Die Erfindung betrifft weiterhin ein Montageverfahren für einen Steckverbinder (1).

## Beschreibung

### Technisches Gebiet

Die Erfindung betrifft einen Steckverbinder und ein Montageverfahren für einen Steckverbinder, für bzw. an eine Leitung, insbesondere eine Koaxialleitung.

### Stand der Technik

Gehäuse, insbesondere Kunststoffgehäuse, für koaxiale Steckverbindungen übernehmen die Aufgabe den bzw. die elektrischen (Steckverbinder-)Kontakte zu umschließen und einen mechanischen Verschluss des Gesamt(-Steckverbinder-)Systems zu gewährleisten. Der Grundaufbau des Gesamt(-Steckverbinder-)Systems umfasst ein Stift- und ein Kupplergehäuse. In jedem Stift- und Kupplergehäuse stellt eine Primärverriegelung sicher, dass der oder die Kontakte im jeweiligen Gehäuse fixiert sind und bleiben. Optional kann jedes Stift- und Kupplergehäuse jeweils noch Sekundärverriegelungen aufweisen, um den mechanischen Verschluss (der Primärverriegelung) zusätzlich sicherzustellen. Darüber hinaus kann eine weitere optionale Sicherung (sog. Connector Position Assurance - CPA) das unbeabsichtigte Lösen der Steckverbindung verhindern. Die genannten Gehäusevarianten können alternativ wasserdicht ausgeführt sein.

Im Automotive Bereich geht es vorrangig um alle bekannten FAKRA und Mini-Coax Systeme. Aus Normen und Lastenheften existieren bekannte Anforderungen an Primär- und Sekundärverriegelung, Gegenstecksicherung, Montier- bzw. Demontierbarkeit und dergleichen.

Im Stand der Technik ist ein seitliches Fügen der Sekundärverriegelung bei wasserdichten Systemen nicht möglich, da kein geschlossenes (und somit dichtes) Gehäuse gebildet werden würde. Weiterhin weisen (Steckverbinder-)Systeme im Stand der Technik meist eine Sekundärverriegelung auf, welche nur den beweglichen Primärrasthaken sperrt, aber keinen zusätzlichen Eingriff erzeugt. Ein solcher Aufbau erzeugt geringe mechanische Stabilität. Zudem ist eine Demontage oft kompliziert oder nur durch Zerstörung möglich.

Weitere Nachteile, die sich aus dem Stand der Technik ergeben sind: Eine hohe Varianz bzw. Anzahl an unterschiedlichen Geometrien der (Steckerverbinder-)Gehäuse, zum Beispiel für ein wasserdichtes und ein nicht-wasserdichtes Gehäuse. Woraus folgt, dass für diese hohen Varianzen weiterhin unterschiedliche Betriebsmittel beschafft werden müssen, die hohe Investitionen bedeuten, und unterschiedliche Prozesse, wie Fügen, Stecken usw., durchgeführt werden müssen. Im Ergebnis erhöht sich der Aufwand und verlängert sich die Herstellungskette, was im Endeffekt das Produkt teuer in der Herstellung macht.

### Beschreibung der Erfindung

Es ist daher eine Aufgabe der vorliegenden Erfindung einen Steckverbinder und ein Montageverfahren bereitzustellen, welche die oben genannten Nachteile zumindest teilweise verringern.

Die oben genannte Aufgabe wird durch einen Steckverbinder nach Anspruch 1 sowie ein Montageverfahren nach Anspruch 9 gelöst. Weitere vorteilhafte Ausgestaltungsformen der Erfindung lassen sich den Unteransprüchen, der Beschreibung sowie den Zeichnungen entnehmen.

Insbesondere wird die oben genannte Aufgabe gelöst durch einen Steckverbinder für eine Leitung aufweisend: ein Gehäuse, eine Durchgangsöffnung, die in dem Gehäuse entlang einer ersten Richtung zwischen einer ersten Seite und einer zweiten Seite ausgebildet ist, einen Kontaktträger, der in die Durchgangsöffnung einführbar ist, zum Befestigen der Leitung in dem Gehäuse, wobei der Kontaktträger erste Befestigungsmittel aufweist, mit denen der Kontaktträger an der Leitung befestigt werden kann, und die ersten Befestigungsmittel starr oder flexibel ausgebildet sind, und der Kontaktträger separate zweite Befestigungsmittel aufweist, mit denen der Kontaktträger in dem Gehäuse befestigt werden kann, und die zweiten Befestigungsmittel flexibel ausgebildet sind.

Der vorliegende Steckverbinder weist eine Primärverriegelung mit Hilfe des Kontaktträgers auf, wobei eine Verriegelung an zwei separaten (d.h. räumlich getrennten) Punkten stattfindet. Eine erste Verrastung oder Verriegelung zwischen der Leitung und dem Kontaktträger an den ersten Befestigungsmitteln und eine, räumlich getrennte, zweite Verrastung zwischen dem Kontaktträger und dem Gehäuse über die zweiten Befestigungsmittel. Insbesondere sind die ersten und zweiten Befestigungsmittel an jeweils gegenüberliegenden Seiten des Kontaktträgers angeordnet. Die ersten und zweiten Befestigungsmittel sind so ausgebildet, dass sie eine zuverlässige Verrastung und mechanische Stabilität gewährleisten. Die ersten Befestigungsmittel können sich nicht (ungewollt) selbstständig lösen. Die zweiten Befestigungsmittel können aufgrund ihrer räumlich getrennten Anordnung elastisch verformbar ausgestaltet sein, wobei der Kontaktträger und der Steckverbinder insgesamt dennoch eine zuverlässige mechanische Stabilität bietet. Insbesondere sind die zweiten Befestigungsmittel auf einer ersten Seite oder Kabelabgangsseite des Steckverbinders angeordnet. Die erste Seite liegt gegenüber einer zweiten Seite oder Steckseite, auf der der Steckverbinder mit einem passenden Gegensteckverbinder gesteckt werden kann. Die räumliche Trennung der Funktionen, insbesondere die Trennung der Primärverriegelung von der Steckseite des Steckverbinders, ermöglicht einen Steckverbinder mit kleinem Bauraum, sowie einer hohen Zuverlässigkeit und mechanischen Stabilität. Insbesondere ist die Primärverrieglung räumlich getrennt von einem Steckgesicht des Steckverbinders. Damit wirkt sich die Primärverriegelung nicht hinderlich auf eine optionale Gegenstecksicherung aus. Eine Gegenstecksicherung kann unabhängig von der Primärverrastung und beliebig ausgestaltet sein, was eine breite Anwendung von unterschiedlichen Steckmustern bei gleichem Gehäuse ermöglicht. Dadurch wird die Anzahl an Bauteilen klein gehalten.

Bevorzugt weist der Steckverbinder weiterhin zumindest eine Öffnung auf, die sich quer zur ersten Richtung zwischen der Durchgangsöffnung und einer äußeren Oberfläche des Gehäuses erstreckt, wobei die zweiten Befestigungsmittel beim vollständigen Einführen des Kontaktträgers in das Gehäuse, in die zumindest eine Öffnung als Hinterschnitt eingreifen. Der Hinterschnitt bietet auf kleinem Raum eine zuverlässige mechanische Stabilität und Verrastung. Weiterhin kann der Eingriff in den Hinterschnitt von außen durch die Öffnung wieder gelöst werden, für eine einfache und zerstörungsfreie Demontage des Steckverbinders.

Bevorzugt weist der Kontaktträger entlang der ersten Richtung einen Spalt auf, wobei der Spalt in einem ersten Abschnitt angeordnet ist. Durch den Spalt ist es möglich den Kontaktträger seitlich und/oder durch eine Kippbewegung an der Leitung zu befestigen. So kann der Kontaktträger an einer beliebigen Position an der Leitung angeordnet werden. Der Kontaktträger kann somit, zumindest im ersten Bereich, direkt in einer Vertiefung an der Leitung eingesetzt werden. Eine erste und/oder zweite Dichtung dichten den Innenraum des Gehäuses bei eingeführtem Kontaktträger gegen äußere Umwelteinflüsse wie Wasser oder Schmutz ab.

Bevorzugt weist die Durchgangsöffnung einen Tunnelabschnitt auf, dessen Innendurchmesser so gewählt ist, dass, beim vollständig in das Gehäuse eingeführtem Kontaktträger, ein Lösen der Leitung aus dem Kontaktträger, und insbesondere aus den ersten Befestigungsmitteln, verhindert wird. Die starren oder flexiblen ersten Befestigungsmittel am Kontaktträger bilden beim Einführen des Kontaktträgers in den Tunnelabschnitt zusammen mit der Innenwandung des Tunnelabschnitts eine nicht überwindbare Barriere für die Leitung, so dass die Leitung sich nicht ungewollt lösen kann, ohne dass der Kontaktträger aus dem Gehäuse entfernt wird. Dadurch wird eine sehr hohe Zuverlässigkeit der Primärverriegelung am Steckverbinder erreicht.

Bevorzugt ist der Kontaktträger einteilig aufgebaut, wobei der Kontaktträger zumindest einen ersten und einen zweiten Bereich umfasst, die zusammen bevorzugt in einem 2K-Spritzgußverfahren gebildet wurden, wobei der erste Bereich eine starre oder flexible Form und der zweite Bereich eine flexible Form aufweist. Der einteilige Aufbau des Kontaktträgers ermöglicht eine einfache Montage. Die gegebenenfalls unterschiedlichen Flexibilitäten des Materials an verschiedenen Bereichen des Kontaktträgers ermöglichen eine optimale Anpassung der Befestigungs- oder Verrastmittel an räumliche Gegebenheiten am Gehäuse, so dass eine gute mechanische Stabilität bei optimaler Raumausnutzung (auf kleinem Raum) erreicht wird.

Bevorzugt weist der zweite Bereich einen größeren Durchmesser auf als der erste Bereich. Durch den größeren Durchmesser, insbesondere einen größeren Innendurchmesser, im zweiten Bereich, wird zum einen das Einführen der Leitung in den Kontaktträger erleichtert. Zum anderen wird ein Kippen der Leitung in diesem Bereich ermöglicht, so dass zum Beispiel erste Befestigungsmittel (ausgekippt) an einem Kontaktbereich der Leitung (zumindest teilweise) vorbeigeführt und wieder (eingekippt) an der Leitung angeordnet werden können. Schließlich ermöglicht der größere Durchmesser einen Spalt zwischen Leitung und zweiten Befestigungsmitteln, so dass die zweiten Befestigungsmittel flexibel bewegt werden können, um in die Verrastung einzutreten oder wieder gelöst zu werden.

Bevorzugt weist der Steckverbinder weiterhin eine Kappe auf, die an dem Gehäuse arretiert werden kann und das Gehäuse auf der ersten Seite und die zumindest eine Öffnung abschließt. Durch die Kappe kann ein Steckverbinder sehr einfach geschützt ausgebildet werden. Es sind keine Änderungen am Gehäuse notwendig, was zum Beispiel die Anzahl an verschiedenen Gehäusebauteilen und Prozessschritten klein hält. Die Kappe schützt den Steckverbinder an zumindest zwei unterschiedlichen Seiten, z.B. auf der Kabelabgangsseite und seitlich davon. Die Arretierung der Kappe am Gehäuse bietet, im Gegensatz zu einem einfachen Aufsetzen oder Einstecken auf/in das Gehäuse wie im Stand der Technik, eine zusätzliche Halterung, welche die Zuverlässigkeit des Steckverbinders erhöht. Schließlich schützt die Kappe durch ihr Abdecken der zumindest einen Öffnung vor einem ungewollten Lösen der zweiten Befestigungsmittel von außen.

Bevorzugt weist die Kappe einen Vorsprung auf, wobei der Vorsprung im arretierten Zustand der Kappe am Gehäuse eine Vorspannung auf den Kontaktträger ausübt. Durch den Vorsprung übt die Kappe eine Vorspannung auf den Kontaktträger aus und hält den Kontaktträger dadurch auf Position. Insbesondere (Material-)Ermüdungserscheinungen, die zu einem ungewollten Spiel des Kontaktträgers im Gehäuse führen können, werden durch die Vorspannung kompensiert. Durch den Vorsprung erfüllt die Kappe neben der Schutzfunktion auch die Funktion einer Sekundärverriegelung. Die Sekundärverriegelung bietet einen Schutz gegen ein ungewolltes Lösen der Verrastung des Kontaktträgers im Gehäuse und erhöht die Zuverlässigkeit des Steckverbinders. Weiterhin ist das Volumen des Vorsprungs bevorzugt so gebildet, dass bei einem nicht vollständig in das Gehäuse eingeführtem Kontaktträger, die Kappe entweder nicht vollständig am Gehäuse arretiert werden kann und somit als Indikator eines fehlerhaft montierten Steckverbinders dient, oder die Kappe den Kontaktträger beim Arretieren am Gehäuse in die vollständig eingeführte Position schiebt, wobei durch beide Möglichkeiten auch wieder die Zuverlässigkeit des Steckverbinders erhöht wird.

Die oben genannten Probleme werden weiterhin insbesondere gelöst durch ein Montageverfahren für einen Steckverbinder an eine Leitung, bei dem der Steckverbinder zumindest ein Gehäuse und einen Kontaktträger, der in dem Gehäuse angeordnet werden kann, umfasst, und das Montageverfahren die folgenden Schritte aufweist: Bereitstellen der Leitung entlang einer ersten Richtung, Anordnen des Kontaktträgers an der Leitung, durch Aufstecken oder eine Kippbewegung, aus einer Richtung quer zur ersten Richtung, und Einführen des Kontaktträgers mit der Leitung in das Gehäuse entlang der ersten Richtung bis der Kontaktträger in dem Gehäuse verrastet.

Der Schritt des Anordnens des Kontaktträgers an der Leitung, durch seitliches Aufstecken und/oder eine Kippbewegung, quer zur ersten Richtung ermöglicht es, dass die starren oder flexiblen ersten Befestigungsmittel in einer Vertiefung an der Leitung angeordnet werden können, ohne dass die ersten Befestigungsmittel auf der Leitung verschoben werden müssen. Ein Verschieben der ersten Befestigungsmittel auf der Leitung kann zu Beschädigungen an der Leitung und/oder den Befestigungsmitteln führen. Die Materialstärke und/oder Form der ersten Befestigungsmittel erzielt eine hohe Zuverlässigkeit bei der Befestigung, wenn der Kontaktträger anschließend vollständig in das Gehäuse eingeführt ist. Das Einführen des Kontaktträgers entlang der ersten Richtung in das Gehäuse ermöglicht wiederrum das Bilden eines wasserdichten Steckverbinders und hält die Montage des Steckverbinders einfach.

Bevorzugt umfasst der Schritt des Anordnens des Kontaktträgers an der Leitung ein seitliches Aufstecken quer, insbesondere senkrecht, zur ersten Richtung, oder ein Führen entlang der ersten Richtung, wobei die zweite Mittelachse des Kontaktträgers quer zur ersten Richtung ausgerichtet ist, und anschließend Kippen, so dass die zweite Mittelachse auf der Leitung entlang der ersten Richtung ausgerichtet ist. Das Führen entlang der ersten Richtung, wobei die zweite Mittelachse quer zur ersten Richtung ausgerichtet ist dient dazu, die starren oder flexiblen ersten Befestigungsmittel neben der Leitung zu bewegen, bis die ersten Befestigungsmittel an einer passende Stelle an der Leitung, nämlich einer Vertiefung, angeordnet werden können. An dieser passenden Stelle erfolgt das Kippen auf die Leitung.

Die folgende Beschreibung von Ausführungsformen erfolgt unter Bezugnahme auf die begleitenden Figuren. Dabei zeigt:
- Fig. 1: eine perspektivische Ansicht einer Ausführungsform eines Steckverbinders;
- Fig. 2: eine Querschnittsansicht der Ausführungsform des Steckverbinders aus Fig. 1 entlang der ersten Richtung;
- Fig. 3: eine perspektivische Ansicht einer Ausführungsform eines Gehäuses;
- Fig. 4: eine perspektivische Ansicht einer Ausführungsform eines Kontaktträgers;
- Fig. 5: eine weitere perspektivische Ansicht der Ausführungsform des Kontaktträgers aus Fig. 4;
- Fig. 6: eine Querschnittsansicht der Ausführungsform des Kontaktträgers aus Fig. 4 entlang der ersten Richtung;
- Fig. 7: eine perspektivische Ansicht einer Ausführungsform einer Leitung, die mit einem Kontaktbereich versehen ist;
- Fig. 8: eine perspektivische Ansicht einer Ausführungsform der Leitung aus Fig. 7, an der ein Kontaktträger angeordnet ist;
- Fig. 9: eine perspektivische Ansicht einer Ausführungsform der Leitung aus Fig. 7, an der eine Kappe angeordnet ist; und
- Fig. 10: eine perspektivische Ansicht einer Ausführungsform der Leitung aus Fig. 7, an der eine Kappe und ein Kontaktträger angeordnet ist.

Im Folgenden werden bevorzugte Ausführungsformen im Detail mit Bezug auf die beigefügten Figuren beschrieben.

Fig. 1 zeigt eine Ausführungsform eines Steckverbinders 1 für eine Leitung 2. Der Steckverbinder 1 ermöglicht es die Leitung 2 mit einem passenden Gegensteckverbinder, der an einer weiteren Leitung oder einem Endverbraucher angebracht sein kann, zu verbinden.

Der Steckverbinder 1 weist zumindest ein Gehäuse 10 auf. Das Gehäuse 10 ist bevorzugt aus Kunststoff hergestellt und weist Dimensionierungen im Bereich von einigen Millimetern bis wenigen Zentimetern auf. Das Gehäuse 10 erstreckt sich im montierten Zustand an einer Leitung 2 von einer ersten Seite S1, der sogenannten Kabelabgangsseite, bis zu einer gegenüberliegenden zweiten Seite S2, der sogenannten Steckseite, an der der Steckverbinder 1 mit einem passenden Gegensteckverbinder gesteckt werden kann. Ein Stecken erfolgt durch Einführen des Gegensteckverbinders in die Aufnahme 13 am Steckgesicht des Steckverbinders 1, wobei optional durch eine Gegenstecksicherung sichergestellt werden kann, dass nur ein passender Gegensteckverbinder am Steckverbinder 1 erfolgreich gesteckt werden kann.

In dem Gehäuse 10 ist eine Durchgangsöffnung 12 ausgebildet (siehe Figs. 2 und 3). Die Durchgangsöffnung 12 verläuft in dem Gehäuse 10 entlang einer ersten Richtung X, die auch die Steckrichtung des Steckverbinders 1 mit einem Gegensteckverbinder bildet. Die Durchgangsöffnung 12 verläuft zwischen der ersten Seite S1 und der zweiten Seite S2. Die Durchgangsöffnung 12 weist zumindest einen Tunnelabschnitt T auf, dessen Innendurchmesser so gewählt ist, dass, beim vollständig in das Gehäuse 10 eingeführtem Kontaktträger 20, ein Lösen der Leitung 2 aus dem Kontaktträger 20, und insbesondere aus den ersten Befestigungsmitteln 21, verhindert bzw. blockiert wird. Am Ende des Tunnelabschnitts T auf der zweiten Seite S2 ist zumindest ein Anschlag 15 angeordnet oder ausgebildet, der ein maximales Einführen des Kontaktträgers 20 bei in Anschlag bringen signalisiert.

Der dargestellte Steckverbinder 1 weist weiterhin einen Kontaktträger 20 auf, der in die Durchgangsöffnung 12 einführbar ist. Eine bevorzugte Ausführungsform des Kontaktträgers 20 ist in Fig. 4 dargestellt. Der Kontaktträger 20 wird vor dem Einführen in das Gehäuse 10 bzw. die Durchgangsöffnung 12 an der Leitung 2 befestigt. Der Kontaktträger 20 dient zum Befestigen der Leitung 2 in dem Gehäuse 10. Der Kontaktträger ist 20 ist ein Hohlkörper, dessen zweite Mittelachse M2 entlang der ersten Mittelachse M1 des Gehäuses 10 angeordnet ist, wenn sich der Kontaktträger 20 im vollständig eingeführten Zustand im Gehäuse 10 befindet. Im vollständig eingeführten oder montierten Zustand ist die Leitung 2 im Bereich des Steckverbinders 1 entlang der ersten Richtung X und der ersten Mittelachse M1 ausrichtet.

Der dargestellte Kontaktträger 20 weist zumindest erste Befestigungsmittel 21 auf, mit denen der Kontaktträger 20 an der Leitung 2 befestigt werden kann. Die dargestellten ersten Befestigungsmittel 21 sind starr bzw. steif bzw. formstabil ausgebildet. In einer alternativen Ausführungsform können die ersten Befestigungsmittel 21 flexibel ausgebildet sein. Ein Beispiel für flexible erste Befestigungsmittel 21 ist ein Rasthaken. Bevorzugt sind die ersten Befestigungsmittel 21 als Vorsprünge, die integral mit dem Kontaktträger 20 ausgebildet sind, gebildet. Die ersten Befestigungsmittel 21 können elastisch verformbar oder nicht elastisch verformbar sein. Die ersten Befestigungsmittel 21 werden an entsprechender Stelle an der Leitung 2 angeordnet und bilden eine Art Vorfixierung des Kontaktträgers 20 an der Leitung 2. Im Zusammenspiel mit dem Gehäuse 10 bzw. dem Tunnelabschnitt T der Durchgangsöffnung 12 bilden die ersten Befestigungsmittel 21 im vollständig eingeführten Zustand des Kontaktträgers 20 in das Gehäuse 10 eine (endgültige) Fixierung der Leitung 2 in dem Gehäuse 10, da die Leitung 2 nicht aus der Befestigung entfernt werden kann, ohne dass der Kontaktträger 20 aus dem Gehäuse 10 entfernt wird.

Der dargestellte Kontaktträger weist weiterhin zumindest zweite Befestigungsmittel 22 auf, mit denen der Kontaktträger 20 in dem Gehäuse 10 befestigt werden kann. Die zweiten Befestigungsmittel 22 sind flexibel, d.h. elastisch verformbar, ausgebildet. Die Flexibilität erhält man durch die Wahl des Kunststoffmaterials, das elastisch verformbar ist. Die zweiten Befestigungsmittel 22 sind insbesondere als zumindest teilweise umlaufender Vorsprung in Bezug auf den Kontaktträger 20 ausgebildet. Die zweiten Befestigungsmittel 22 lassen sich radial zusammendrücken und dehnen sich bei wegfallen der Zusammendrückkraft wieder radial nach außen aus.

Das in Fig. 3 dargestellte Gehäuse 10 des Steckverbinders 1 weist weiterhin zumindest eine Öffnung 14 auf, die sich quer zur ersten Richtung X zwischen der Durchgangsöffnung 12 und einer äußeren Oberfläche des Gehäuses 10 erstreckt. Die zumindest eine Öffnung 14 wird bevorzugt bereits beim Bilden des Gehäuses 10 gebildet, sie kann jedoch auch erst nachträglich in das Gehäuse 10 eingebracht werden. Die zumindest eine Öffnung 14 weist bevorzugt die Form eines Schlitzes auf. Die zweiten Befestigungsmittel 22 können beim vollständigen Einführen des Kontaktträgers 20 in das Gehäuse 10 in die zumindest eine Öffnung 14 als Hinterschnitt eingreifen und dadurch den Kontaktträger 20 am bzw. im Gehäuse 10 befestigen.

Der dargestellte Kontaktträger 20 kann in einen ersten Abschnitt A1 und einen zweiten Abschnitt A2 eingeteilt werden (s. Fig. 6). Der erste Abschnitt A1 kann starr oder flexibel ausgebildet sein und umfasst die ersten Befestigungsmittel 21. Der zweite Abschnitt A2 ist zumindest im Bereich der zweiten Befestigungsmittel 22 flexibel ausgebildet. Der dargestellte Kontaktträger 20 ist einteilig aufgebaut. Der dargestellte Kontaktträger 20 kann noch weiter unterteilt werden. Bei der Unterteilung umfasst der Kontaktträger 20 zumindest einen ersten und einen zweiten Bereich B1, B2, die über eine Basis 23 miteinander verbunden sind. Der erste und zweite Bereich B1, B2 wurde bevorzugt zusammen in einem 2K-Spritzgußverfahren gebildet. Der erste Bereich B1 liegt im ersten Abschnitt A1, weist eine starre oder flexible Form auf und bildet den Bereich der ersten Befestigungsmittel 21 entlang der ersten Richtung X. Der zweite Bereich B2 liegt im zweiten Abschnitt A2, in Bezug auf den ersten Bereich B1 am gegenüberliegenden Ende des Kontaktträgers 20 entlang der ersten Richtung X. Der zweite Bereich B2 weist eine flexible Form auf und bildet den Bereich der zweiten Befestigungsmittel 22 entlang der ersten Richtung X. Der zweite Bereich B2 weist weiterhin einen größeren zweiten (Innen-)Durchmesser D2 auf als der erste Bereich B1 mit einem ersten (Innen-)Durchmesser D1. Der größere zweite Durchmesser D2 im zweiten Bereich B2 ermöglicht ein Spiel bzw. Kippen der Leitung 2 im zweiten Bereich B2. Der erste Durchmesser D1 im erste Bereich B1 liegt eng an der Leitung 2 an bzw. ist sogar noch etwas kleiner als der Außendurchmesser der Leitung 2 in weiten Teilen, so dass der erste Bereich B1 nur in einem dafür vorgesehenen Abschnitt der Leitung 2, der Vertiefung 8, die einen geringeren Außendurchmesser aufweist, angeordnet werden kann.

Fig. 7 zeigt eine bevorzugte Ausführungsform einer Leitung 2. Die dargestellte Leitung 2 umfasst eine koaxiale Leitung bzw. ein Koaxialkabel, mit einem Kontaktbereich 3. Der Kontaktbereich 3 weist zumindest eine Crimphülse 4, einen Innenleiterkontakt 5 (s. Fig. 2), einen Außenleiterkontakt 6, und eine Vertiefung 8 auf. Die dargestellte Vertiefung 8 ist zwischen dem Außenleiterkontakt 6 und der Crimphülse 4 gebildet. In alternativen Ausführungsformen kann die Vertiefung 8 auch an anderer Position bzw. durch andere Bauteile, oder Abschnitten mit teilweise entfernten Schichten der Leitung 2, an der Leitung 2 gebildet sein. Die Vertiefung 8 ist bevorzugt umlaufend ausgebildet, so dass die Leitung 2 an jedem Umfangsabschnitt in die ersten Befestigungsmittel 21 angeordnet werden kann.

Der dargestellte Kontaktträger 20 weist weiterhin über den ersten Abschnitt A1 entlang der ersten Richtung X einen Spalt 24 auf. Eine erste und zweite Dichtung 25, 26 sind zumindest teilweise umlaufend in Umfangsrichtung angeordnet und dichten im vollständig eingeführten Zustand die Durchgangsöffnung 12 zur ersten Seite S1 hin ab. Die erste und zweite Dichtung 25, 26 sind flexibel, d.h. elastisch verformbar gebildet.

Für einen geschützten Steckverbinder 1 weist der Steckverbinder 1 weiterhin eine Kappe 30 auf (s. Figs. 1, 9 und 10). Die Kappe 30 kann an dem Gehäuse 10 arretiert werden, und schließt das Gehäuse 10 auf der ersten Seite S1 und die zumindest eine Öffnung 14 geschützt ab. Die dargestellte Kappe 30 weist weiterhin einen Vorsprung 34 auf. Der dargestellte Vorsprung 34 ist integral mit der Kappe 30 aus Kunststoff gebildet und umlaufend ausgebildet. Der dargestellte Vorsprung 34 übt im arretierten Zustand der Kappe 30 am Gehäuse 10 eine Vorspannung auf den Kontaktträger 20 aus und verhindert dadurch ein Lösen des Eingriffs der zweiten Befestigungsmittel 22 aus dem Hinterschnitt der zumindest einen Öffnung 14.

Im Folgenden ist, unter Bezugnahme auf die Figs. 7 - 10, ein Montageverfahren für einen dargestellten Steckverbinder 1 an eine Leitung 2 beschrieben. Das Montageverfahren weist zumindest folgende Schritte auf: Zunächst erfolgt ein Bereitstellen einer Leitung 2 entlang einer ersten Richtung X, wie in Fig. 7 gezeigt. Wird ein geschützter Steckverbinder 1 montiert, erfolgt dann zunächst ein Aufschieben der Kappe 30 entlang der ersten Richtung X von der zweiten Seite S2 in Richtung der ersten Seite S1 bzw. vom Außenleiterkontakt 6 in Richtung des Kabelabgangs auf die Leitung 2 (s. Fig. 9). Das Aufschieben der Kappe 30, wie auch sämtliche Montageschritte, kann manuell erfolgen, wird jedoch bevorzugt automatisiert durchgeführt.

Es erfolgt dann ein Anordnen des Kontaktträgers 20 an der Leitung 2. Der dargestellte Kontaktträger 20 wird in einer Ausführungsform zunächst auf die Leitung 2 aufgeschoben, wobei der Kontaktträger 20 quer zur ersten Richtung X, d.h. zumindest teilweise entlang einer zweiten oder dritten Richtung Y, Z, ausgerichtet ist, so dass die ersten Befestigungsmittel 21 neben der Leitung 2 verlaufen. Erst wenn sich der erste Bereich B1 entlang der ersten Richtung X auf Höhe der Vertiefung 8 befindet, erfolgt eine Kippbewegung des Kontaktträgers 20 auf die Leitung 2, so dass der Kontaktträger 20 entlang der ersten Richtung X ausgerichtet ist (s. Figs. 8 und 10). In dieser Ausrichtung befinden sich die ersten Befestigungsmittel 21 und die Leitung 2 in der bereits erwähnten Vorfixierung.

Anschließend erfolgt ein Einführen des Kontaktträgers 20 mit der Leitung 2 in das Gehäuse 10 entlang der ersten Richtung X, bis der Kontaktträger 20 im Gehäuse 10 verrastet. Verrasten meint dabei zum einen, dass das Einführen solange durchgeführt wird, bis der erste Bereich B1 des Kontaktträgers 20 in Anschlag mit dem Anschlag 15 in der Durchgangsöffnung 12 kommt. Und zum anderen, dass beim Einführen die zweiten Befestigungsmittel 22 automatisch beim Eingang in das Gehäuse 10 zusammengedrückt werden, und erst wenn die zweiten Befestigungsmittel 22 im vollständig eingeführten Zustand des Kontaktträgers 20 in das Gehäuse 10 die zumindest eine Öffnung 14 erreichen, dehnen sie sich wieder aus und bilden einen Eingriff mit dem Gehäuse 10. Dieser Eingriff sichert den Kontaktträger 20 an dem Gehäuse 10. Der Eingriff kann gelöst werden, wenn von außen, bevorzugt mit Hilfsmitteln, die zweiten Befestigungsmittel 22 radial nach innen zusammengedrückt werden und der Kontaktträger 20 gleichzeitig aus dem Gehäuse 10 bewegt wird.

Insbesondere im Fall eines geschützten Steckverbinders 1 wird abschließend die Kappe 30 entlang der Leitung 2 in Richtung des Gehäuses 10 verschoben, bis Befestigungsmittel 32 an der Kappe 30 mit Verrastmitteln 19 am Gehäuse 10 in Eingriff kommen bzw. verrasten (s. Fig. 1). Das Verrasten sichert die Kappe 30 am Gehäuse 10 und verhindert zusätzlich ein ungewolltes Entfernen des Kontaktträgers 20 aus dem Gehäuse 10. Damit die dargestellte Kappe 30 mit dem Vorsprung 34 am Gehäuse 10 verrasten kann, muss sich der Kontaktträger 20 in der vollständig eingeführten Position bzw. dem vollständig montierten Zustand befinden. Befindet sich der Kontaktträger 20 nicht in der vollständig eingeführten Position, kann entweder über das Ausüben eines verstärkten Druckes auf die Kappe 30 in Richtung des Gehäuses 10 der Kontaktträger 20 in die vollständig eingeführte Position überführt werden, bis die Kappe 30 am Gehäuse 10 verrastet. Oder das nicht-Verrasten der Kappe 30 dient als Indikator, dass der Steckverbinder 1 nicht ordnungsgemäß montiert wurde. Das Verrasten oder nicht-Verrasten ist gut von außen einsehbar und könnte insbesondere durch automatisierte Prüfprozesse erkannt werden.

Die verrastete Kappe 30 kann, bevorzugt mit Hilfe von Werkzeugen, zerstörungsfrei vom Gehäuse 10 demontiert werden. Bei der vollständigen Demontage des Steckverbinders 1 werden anschließend die zweiten Befestigungsmittel 22, bevorzugt mit Hilfe von Werkzeugen, vom Gehäuse 10 bzw. aus der zumindest einen Öffnung 14 gelöst. Gleichzeitig wird der Kontaktträger 20 aus dem Gehäuse 10 entfernt bzw. das Gehäuse 10 wird über den Außenleiterkontakt 6 vom Kontaktträger 20 abgezogen. Schließlich werden Kontaktträger 20 und Leitung 2 voneinander getrennt, indem die ersten Befestigungsmittel 21 aus der Vertiefung 8 an der Leitung 2 herausgekippt und/oder seitlich entfernt werden.

Die beschriebenen bevorzugten Ausführungsformen haben in Bezug auf eine Primär- und Sekundärverriegelung zusammengefasst folgende Funktionen. Der Kontaktträger 20 und das Gehäuse 10 sind zwei separate Bauteile, die im zusammengebauten Zustand die Funktion einer Primärverriegelung (für die Leitung 2 im Steckverbinder 1) erfüllen. Bei dieser Primärverriegelung sind die Funktionen ,Fixieren der Leitung 2 im Kontaktträger 20' und Fixieren des Kontaktträgers 20 im Gehäuse 10` an zwei unterschiedlichen Orten umgesetzt. Die Fixierung der Leitung 2 im Kontaktträger 20 findet über die ersten Befestigungsmittel 21 im ersten Bereich B1 statt. Die Fixierung des Kontaktträgers 20 im Gehäuse 10 findet über die, separaten und entlang des Kontaktträgers 20 räumlich getrennten, zweiten Befestigungsmittel 22 im zweiten Bereich B2 statt. Durch die räumliche Trennung der beiden Funktionen, kann der Aufbau des Steckverbinders 1 sehr klein und dennoch mechanisch stabil gehalten werden. Eine Sekundärverriegelung kann optional hinzugefügt werden. Die Sekundärverriegelung wird gebildet, indem der Vorsprung 34 der Kappe 30 eine Vorspannung auf den Kontaktträger 20 ausübt. Die vorliegende Sekundärverriegelung wirkt damit nicht wie im Stand der Technik als Sperre gegen das Lösen der Primärverriegelung von der Leitung, sondern als Sperre gegen das Lösen des Kontaktträgers 20 aus dem Gehäuse 10, wobei indirekt auch ein (unbeabsichtigtes) Lösen der Leitung 2 vom Kontaktträger 20 verhindert wird. Durch das Wirkprinzip der vorliegenden Sekundärverriegelung kann der Steckverbinder sehr effektiv aufgebaut sein und zum Beispiel die Funktion der Sekundärverriegelung mit der Funktion des (zusätzlichen) Schutzes vorteilhaft kombinieren. Darüberhinausgehende Sicherungen wie eine CPA können ohne Nachteile auf die Primär- und Sekundärverriegelung am Gehäuse 10 angeordnet werden.

### BEZUGSZEICHENLISTE

- 1: Steckverbinder
- 2: Leitung
- 3: Kontaktbereich
- 4: Crimphülse
- 5: Innenleiterkontakt
- 6: Außenleiterkontakt
- 8: Vertiefung
- 10: Gehäuse
- 12: Durchgangsöffnung
- 13: Aufnahme
- 14: Öffnung
- 15: Anschlag
- 19: Verrastmittel
- 20: Kontaktträger
- 21: erste Befestigungsmittel
- 22: zweite Befestigungsmittel
- 23: Basis
- 24: Spalt
- 25: erste Dichtung
- 26: zweite Dichtung
- 27: Ringspalt
- 30: Kappe
- 32: Befestigungsmittel
- 34: Vorsprung
- A1: erster Abschnitt
- A2: zweiter Abschnitt
- B1: erster Bereich
- B2: zweiter Bereich
- D1: erster Durchmesser
- D2: zweiter Durchmesser
- M1: erste Mittelachse
- M2: zweite Mittelachse
- S1: erste Seite
- S2: zweite Seite
- T: Tunnelabschnitt
- X: erste Richtung
- Y: zweite Richtung
- Z: dritte Richtung

## Patentansprüche

1. Steckverbinder (1) für eine Leitung (2) aufweisend:
a) ein Gehäuse (10);
b) eine Durchgangsöffnung (12), die in dem Gehäuse (10) entlang einer ersten Richtung (X) zwischen einer ersten Seite (S1) und einer zweiten Seite (S2) ausgebildet ist;
c) einen Kontaktträger (20), der in die Durchgangsöffnung (12) einführbar ist, zum Befestigen der Leitung (2) in dem Gehäuse (10); wobei
d) der Kontaktträger (20) erste Befestigungsmittel (21) aufweist, mit denen der Kontaktträger (20) an der Leitung (2) befestigt werden kann, und die ersten Befestigungsmittel (21) starr oder flexibel ausgebildet sind; und
e) der Kontaktträger (20) separate zweite Befestigungsmittel (22) aufweist, mit denen der Kontaktträger (20) in dem Gehäuse (10) befestigt werden kann, und die zweiten Befestigungsmittel (22) flexibel ausgebildet sind.

2. Steckverbinder (1) nach Anspruch 1, weiterhin aufweisend zumindest eine Öffnung (14), die sich quer zur ersten Richtung (X) zwischen der Durchgangsöffnung (12) und einer äußeren Oberfläche des Gehäuses (10) erstreckt, wobei die zweiten Befestigungsmittel (22) beim vollständigen Einführen des Kontaktträgers (20) in das Gehäuse (10), in die zumindest eine Öffnung (14) als Hinterschnitt eingreifen.

3. Steckverbinder (1) nach Anspruch 1 oder 2, bei dem der Kontaktträger (20) entlang der ersten Richtung (X) einen Spalt (24) aufweist, wobei der Spalt (24) in einem ersten Abschnitt (A1) angeordnet ist.

4. Steckverbinder (1) nach einem der Ansprüche 1 - 3, bei dem die Durchgangsöffnung (12) einen Tunnelabschnitt (T) aufweist, dessen Innendurchmesser so gewählt ist, dass, beim vollständig in das Gehäuse (10) eingeführtem Kontaktträger (20), ein Lösen der Leitung (2) aus dem Kontaktträger (20), und insbesondere aus den ersten Befestigungsmitteln (21), verhindert wird.

5. Steckverbinder (1) nach einem der Ansprüche 1 - 4, bei dem der Kontaktträger (20) einteilig aufgebaut ist, wobei der Kontaktträger (20) zumindest einen ersten und einen zweiten Bereich (B1, B2) umfasst, die zusammen bevorzugt in einem 2K-Spritzgußverfahren gebildet wurden, wobei der erste Bereich (B1) eine starre oder flexible Form und der zweite Bereich (B2) eine flexible Form aufweist.

6. Steckverbinder (1) nach Anspruch 5, bei dem der zweite Bereich (B2) einen größeren Durchmesser aufweist als der erste Bereich (B1).

7. Steckverbinder (1) nach einem der Ansprüche 2 - 6, weiterhin aufweisend eine Kappe (30), die an dem Gehäuse (10) arretiert werden kann und das Gehäuse (10) auf der ersten Seite (S1) und die zumindest eine Öffnung (14) abschließt.

8. Steckverbinder (1) nach Anspruch 7, bei dem die Kappe (30) einen Vorsprung (34) aufweist, wobei der Vorsprung (34) im arretierten Zustand der Kappe (30) am Gehäuse (10) eine Vorspannung auf den Kontaktträger (20) ausübt.

9. Montageverfahren für einen Steckverbinder (1) an eine Leitung (2), insbesondere für einen Steckverbinder nach einem der Ansprüche 1 - 8, bei dem der Steckverbinder (1) zumindest ein Gehäuse (10) und einen Kontaktträger (20), der in dem Gehäuse (10) angeordnet werden kann, umfasst, und das Montageverfahren die folgenden Schritte aufweist:
a) Bereitstellen der Leitung (2) entlang einer ersten Richtung (X);
b) Anordnen des Kontaktträgers (20) an der Leitung (2), durch Aufstecken oder eine Kippbewegung, aus einer Richtung quer zur ersten Richtung (X); und
c) Einführen des Kontaktträgers (20) mit der Leitung (2) in das Gehäuse (10) entlang der ersten Richtung (X) bis der Kontaktträger (20) in dem Gehäuse (10) verrastet.

10. Montageverfahren nach Anspruch 9, bei dem der Schritt des Anordnens des Kontaktträgers (20) an der Leitung (2) umfasst:
seitliches Aufstecken quer, insbesondere senkrecht, zur ersten Richtung (X), oder
Führen entlang der ersten Richtung (X), wobei die zweite Mittelachse (M2) des Kontaktträgers (20) quer zur ersten Richtung (X) ausgerichtet ist, und anschließend Kippen, so dass die zweite Mittelachse (M2) auf der Leitung (2) entlang der ersten Richtung (X) ausgerichtet ist.
